# EUROPÄISCHE PATENTSCHRIFT

(11) **EP 1 053 106 B1**
(45) Veröffentlichungstag und Bekanntmachung des Hinweises auf die Patenterteilung: **28.05.2003**
(21) Anmeldenummer: 99907519.5
(22) Anmeldetag: 08.02.1999
(51) Int. Cl.: B41N 1/12, B41C 1/05

(54) **EINREISSGESCHÜTZTE HOCHDRUCKFORM**
NON-TEARING LETTERPRESS PRINTING FORM
FORME TYPOGRAPHIQUE ANTI-DECHIRURE

(30) Priorität: 06.02.1998 DE 19804672
(43) Veröffentlichungstag der Anmeldung: 22.11.2000
(73) Patentinhaber: Folex Coating GmbH, 50767 Köln (DE)
(72) Erfinder: SCHLEUSSNER, Martin, D-50795 Köln (DE)
(74) Vertreter: Meyers, Hans-Wilhelm, Dr.Dipl.-Chem.
(86) Internationale Anmeldenummer: EP9900810
(87) Internationale Veröffentlichungsnummer: WO99039916

(56) Entgegenhaltungen:
- EP-A- 0 306 933
- WO-A-93/23253
- DE-A- 2 344 233
- DE-A- 19 633 643
- FR-A- 2 559 426

## Beschreibung

Gegenstand der vorliegenden Patentanmeldung ist eine Hochdruckform für Druckverfahren, ein Verfahren zur Herstellung der Hochdruckform sowie die Verwendung der Hochdruckform in Druckverfahren.

In Hochdruckverfahren werden Hochdruckformen verwendet, bei denen die druckenden Teile gegenüber den nichtdruckenden Teile erhöht sind. Ausgegangen wird dazu von einer Hochdruckform mit einer ebenen Oberfläche durch Anbringen von Vertiefungen im Bereich der nichtdruckenden Teile.

Allgemein bestehen die Hochdruckformen aus einem zweischichtigen Aufbau, d.h. aus einer Trägerschicht und einer daraufbefindlichen farb- oder lackübertragenden Schicht. Die Trägerschicht kann eine Metall- oder Kunststoff-Folie sein, die der Druckform eine gewisse Stabilität gibt, während die farb- oder -lackübertragende Schicht meist ein Polymer ist, das sich mit geeigneten Mitteln entfernen läßt.

Diese farb- oder lackübertragende Schicht wird durch chemische oder mechanische Prozesse entfernt, um die nichtdruckende Teile der Hochdruckform zu bestimmen. Speziell bei der mechanischen Entfernung der farb- oder lackübertragenden Schicht können scharfe oder spitze Gegenstände, z.B. Messer oder Ahlen zum Einsatz kommen, die bei der Entfernung der farb- oder lackübertragenden Schicht zusätzlich die Trägerschicht verletzen können. Selbst wenn die Trägerschicht nur oberflächlich angeritzt wird, kann die Hochdruckform ein- oder zerreißen, wenn sie unter mechanischer Spannung in das Druckwerk eingesetzt wird. Die Folgen dieses Zerreißens sind, neben dem erhöhtem Materialeinsatz und dem Zeitverlust für die Herstellung einer neuen Hochdruckform, auch die Maschinenstillstände sowie die sich eventuell ergebenden Beschädigungen der Druckmaschine.

In EP-A-03 06 933 wird eine Druckplatte beschrieben, die zwischen einer Trägerschicht und einer Kunststoffdeckschicht eine flexible Zwischenschicht zum Druckausgleich aus einem Elastomeren enthält.

In WO-A-93/23253 und FR-A-2559 426 werden flexographische Druckplatten beschrieben, die eine Zwischenschicht enthalten.

Aufgabe der vorliegenden Erfindung ist es, eine Hochdruckform zur Verfügung zu stellen, die weniger empfindlich auf die mechanische Entfernung der farb- oder lackübertragenden Schicht reagiert und somit die geschilderten Nachteile des Standes der Technik überwindet.

Gelöst wird die erfindungsgemäße Aufgabe durch eine Hochdruckform gemäß Anspruch 1, ein Verfahren zur Herstellung der Hochdruckform gemäß Anspruch 6 und die Verwendung der erfindungsgemäßen Hochdruckform gemäß Anspruch 9. Die weiteren Ansprüche stellen bevorzugte Ausführungsformen dar.

Die Figur 1 zeigt schematisch den Aufbau der erfindungsgemäßen Hochdruckform.

Die erfindungsgemäße Hochdruckform weist zwischen der Trägerschicht 1 und der farb- oder lackübertragenden Schicht 2 eine Schutzschicht 3 auf, die die Trägerschicht 1 von mechanischer Beschädigung bewahrt. Bei der üblichen mechanischen Entfernung der farb- oder lackübertragenden Schicht im Bereich der nichtdruckenden Flächen wird die Trägerschicht 1 vor einer mechanischen Beschädigung durch die Schutzschicht 3 bewahrt. Spitze Gegenstände, die zur Entfernung der farb- oder lackübertragenden Schicht 2 verwendet werden und dabei versehentlich tiefer als die farboder lackübertragenden Schicht 2 in die Hochdruckform eindringen, beschädigen die Schutzschicht 3, ohne die Trägerschicht zu beschädigen.

Ein Zerreißen der Hochdruckform unter der mechanischen Spannung des Druckvorgangs wird somit vermieden. Zwischen der Trägerschicht 1 und der Schutzschicht 3 bzw. zwischen der farb- oder lackübertragenden Schicht 2 und der Schutzschicht 3 der erfindungsgemäßen Hochdruckform kann sich ein Mittel zum Verbinden der jeweiligen Schichten befinden.

Die Schichten der erfindungsgemäßen Hochdruckform können sowohl chemisch, z.B. durch einen Klebstoff, als auch physikalisch durch Kaschieren oder Laminieren verbunden sein.

Die Schutzschicht besteht im wesentlichen aus biaxial gerecktem Polyester, Aluminium oder Edelstahl bestehen. Entscheidend ist dabei, daß das Material geeignet ist, die Trägerschicht 1 vor einer mechanischen Beschädigung zu bewahren.

Die Herstellung der erfindungsgemäßen Hochdruckform erfolgt durch Kaschieren, Laminieren oder Beschichten der Trägerschicht 1 mit einer Schutzschicht 3 und das Aufbringen einer farb- oder lackübertragenden Schicht 2 auf den Verbund aus Trägerschicht 1 und Schutzschicht 3, wobei die Schutzschicht (3) im wesentlichen aus Aluminium, biaxial gerecktem Polyester oder Edelstahl besteht.

In dem erfindungsgemäßen Verfahren zur Herstellung der einreißgeschützte Hochdruckform kann zwischen die Trägerschicht 1 und die Schutzschicht 3 und/oder zwischen die Schutzschicht 3 und die farb- oder lackübertragende Schicht 2 ein Mittel zum Verbinden aufgebracht werden.

Insbesondere vorteilhaft ist die Verwendung der erfindungsgemäßen Hochdruckform in Druckverfahren zur Vermeidung des Zerreißens der Hochdruckform aufgrund von mechanischen Beschädigungen der Trägerschicht.

## Patentansprüche

1. Hochdruckform für Druckverfahren mit einer Trägerschicht (1) und einer farb- oder lackübertragenden Schicht (2), **dadurch gekennzeichnet, dass** sich zwischen der Trägerschicht (1) und der farb- oder lackübertragenden Schicht (2) eine die Trägerschicht (1) vor mechanischer Beschädigung bewahrende Schutzschicht (3) befindet, wobei die Schutzschicht (3) im wesentlichen aus Aluminium, biaxial gerecktem Polyester oder Edelstahl besteht.

2. Hochdruckform gemäß Anspruch 1, **dadurch gekennzeichnet, dass** sich zwischen der Trägerschicht (1) und der Schutzschicht (3) ein Mittel zum Verbinden befindet.

3. Hochdruckform gemäß Anspruch 1 und/oder 2, **dadurch gekennzeichnet, dass** sich zwischen der farb- oder lackübertragenden Schicht (2) und der Schutzschicht (3) ein Mittel zum Verbinden befindet.

4. Hochdruckform gemäß mindestens einem der Ansprüche 1 bis 3, **dadurch gekennzeichnet, dass** die Trägerschicht (1), die Schutzschicht (3), die farb- oder lackübertragende Schicht (2) und/oder die Mittel zum Verbinden chemisch und/oder physikalisch verbunden sind.

5. Verfahren zur Herstellung einer Hochdruckform gemäß mindestens einem der Ansprüche 1 bis 4, **dadurch gekennzeichnet, dass** eine Trägerschicht (1) durch Kaschieren, Laminieren oder Beschichten mit einer Schutzschicht (3) versehen wird und die Schutzschicht (3) mit einer farb- oder lackübertragenden Schicht (2) versehen wird, wobei die Schutzschicht (3) im wesentlichen aus Aluminium, biaxial gerecktem Polyester oder Edelstahl besteht.

6. Verfahren gemäß Anspruch 5, **dadurch gekennzeichnet, dass** zwischen der Trägerschicht (1) und der Schutzschicht (3) ein Mittel zum Verbinden aufgetragen wird.

7. Verfahren gemäß Anspruch 5 und/oder 6, **dadurch gekennzeichnet, dass** zwischen die Schutzschicht (3) und die farb- oder lackübertragende Schicht (2) ein Mittel zum Verbinden aufgebracht wird.

8. Verwendung einer Hochdruckform gemäß mindestens einem der Ansprüche 1 bis 4 in Druckverfahren zur Vermeidung des Zerreißens der Hochdruckform.

## Claims

1. A letterpress plate for printing methods having a base layer (1) and an ink or paint transfer layer (2), **characterized in that** a protective layer (3) which saves the base layer (1) from mechanical damage is provided between said base layer (1) and said ink or paint transfer layer (2), wherein said protective layer (3) essentially consists of aluminum, biaxially drawn polyester or stainless steel.

2. The letterpress plate according to claim 1, **characterized in that** means for bonding are provided between said base layer (1) and said protective layer (3).

3. The letterpress plate according to claims 1 and/or 2, **characterized in that** means for bonding are provided between said ink or paint transfer layer (2) and said protective layer (3).

4. The letterpress plate according to at least one of claims 1 to 3, **characterized in that** said base layer (1), protective layer (3), ink or paint transfer layer (2) and/or said means for bonding are bonded chemically and/or physically.

5. A method for preparing the letterpress plate according to at least one of claims 1 to 4, **characterized in that** a base layer (1) is provided with a protective layer (3) by backing, laminating or coating, and said protective layer (3) is provided with an ink or paint transfer layer (2), wherein said protective layer (3) essentially consists of aluminum, biaxially drawn polyester or stainless steel.

6. The method according to claim 5, **characterized in that** means for bonding are applied between said base layer (1) and said protective layer (3).

7. The method according to claims 5 and/or 6, **characterized in that** means for bonding are applied between said protective layer (3) and said ink or paint transfer layer (2).

8. Use of the letterpress plate according to at least one of claims 1 to 4 in printing methods for avoiding breakage of the letterpress plate.

## Revendications

1. Forme d'impression en relief pour procédés d'impression comportant une couche de support (1) et une couche (2) de report d'encre ou de vernis, **caractérisée en ce qu'**une couche de protection (3) protégeant la couche de support (1) contre une dégradation mécanique se trouve entre la couche de support (1) et la couche (2) de report d'encre ou de vernis, la couche de protection (3) étant constituée essentiellement d'aluminium, de polyester étiré biaxialement ou d'acier spécial.

2. Forme d'impression en relief selon la revendication 1, **caractérisée en ce qu'**il se trouve un moyen de liaison entre la couche de support (1) et la couche de protection (3).

3. Forme d'impression en relief selon la revendication 1 ou 2, **caractérisée en ce qu'**il se trouve un moyen de liaison entre la couche (2) de report d'encre ou de vernis et la couche de protection (3).

4. Forme d'impression en relief selon l'une au moins des revendications 1 à 3, **caractérisée en ce que** la couche de support (1), la couche de protection (3), la couche (2) de report d'encre ou de vernis et/ou les moyens de liaison sont reliés chimiquement et/ou physiquement.

5. Procédé de fabrication d'une forme d'impression en relief selon l'une des revendications 1 à 4, **caractérisé en ce qu'**une couche de support (1) est pourvue d'une couche de protection (3) par placage, laminage ou enduction et que la couche de protection (3) est pourvue d'une couche (2) de report d'encre ou de vernis, la couche de protection (3) étant constituée essentiellement d'aluminium, de polyester étiré biaxialement ou d'acier spécial.

6. Procédé selon la revendication 5, **caractérisé en ce qu'**un moyen de liaison est appliqué entre la couche de support (1) et la couche de protection (3).

7. Procédé selon la revendication 5 ou 6, **caractérisé en ce qu'**un moyen de liaison est appliqué entre la couche de protection (3) et la couche (2) de report d'encre ou de vernis.

8. Utilisation d'une forme d'impression en relief selon l'une des revendications 1 à 4 dans des procédés d'impression pour éviter la déchirure de la forme d'impression en relief.
